# EUROPÄISCHE PATENTSCHRIFT

(11) **EP 0 940 531 B1**
(45) Veröffentlichungstag und Bekanntmachung des Hinweises auf die Patenterteilung: **17.09.2003**
(21) Anmeldenummer: 99104400.9
(22) Anmeldetag: 04.03.1999
(51) Int. Cl.: E05B 15/02, E05B 65/20, E05B 65/19

(54) **Schliesshilfe für Türen oder Klappen eines Kraftfahrzeuges**
Closing assitance device for doors, bonnets and tailgates of a vehicle
Dispositif de fermeture assisté pour une porte ou un capot de véhicule

(30) Priorität: 06.03.1998 DE 19809708
(43) Veröffentlichungstag der Anmeldung: 08.09.1999
(73) Patentinhaber: Delphi Technologies, Inc., Troy, MI 48007 (US)
(72) Erfinder: Pajak, Peter Siegfried, 42349 Wuppertal (DE)
(74) Vertreter: Manitz, Finsterwald & Partner GbR

(56) Entgegenhaltungen:
- DE-A- 4 006 593
- FR-A- 2 736 958
- US-A- 4 707 007
- US-A- 4 982 984
- US-A- 5 066 056

## Beschreibung

Die vorliegende Erfindung betrifft eine Schließhilfe für Türen oder Klappen eines Kraftfahrzeuges, nach dem oberbegriff des Anspruchs 1 (vgl. DE-A- 4006 593).

Derartige Schließhilfen sind grundsätzlich bekannt und dienen dazu, die sich in einer Vorschließstellung befindende Tür oder Klappe eines Kraftfahrzeuges automatisch in eine Endschließstellung zu bewegen. Beispielsweise müssen Fahrzeugtüren oder Kofferraumdeckel nur mit geringer Kraft geschlossen werden, bis eine Vorschließstellung erreicht ist. Nach dem Einrasten des zugeordneten Schlosses wird über einen Signalgeber ein Signal an eine Steuerung gegeben, welche die Schließhilfe aktiviert, so daß die jeweilige Tür oder Klappe automatisch und mit Fremdkraft geschlossen wird.

Um derartige Schließhilfen zu realisieren, sind verschiedenste Ausführungsformen bekannt geworden. Beispielsweise wurde versucht, eine Schließhilfe durch Zahnstangen, Schraubengetriebe, Linearmotoren oder durch hydraulische Hubkolben zu realisieren. Auch wurde vorgeschlagen, einen Schließbolzen direkt auf einer Exzenterwelle anzuordnen.

Es ist das der vorliegenden Erfindung zugrundeliegende Problem (Aufgabe), eine Schließhilfe für Türen oder Klappen eines Kraftfahrzeuges zu schaffen, die kompakt ausgebildet ist und die bestengünstig hergestellt werden kann.

Die Lösung dieser Aufgabe erfolgt durch die Merkmale des Anspruchs 1.

Die erfindungsgemäß vorgesehene Trägerplatte mit einer Befestigungsfläche ermöglicht die Montage verschiedenartigster Verriegelungselemente eines Schlosses, so daß auf der Befestigungsfläche beispielsweise ein Schließkeil, ein Schließbolzen oder auch ein Schließbügel befestigt werden kann. Die erfindungsgemäße Schließhilfe ist somit universell einsetzbar.

Erfindungsgemäß wird das Verriegelungselement unmittelbar auf der Trägerplatte montiert, so daß hier keine Zwischenträger oder dergleichen erforderlich sind. Die erforderliche Positionierung des Verriegelungselementes durch den Antriebsmotor kann über die erfindungsgemäß vorgesehene Trägerplatte beliebig variiert werden, so daß auch hier für eine Anpassung an unterschiedliche Fahrzeugmodelle gesorgt ist.

Als Exzenter ist ein Bolzen unmittelbar auf einer Abtriebswelle des Antriebsmotors angeordnet wodurch sich eine kompakte Anordnung ergibt. Erfindungsgemäß wird jedoch dieser Bolzen nicht direkt als Verriegelungselement eingesetzt, sondern der Bolzen treibt die erfindungsgemäß vorgesehene Trägerplatte an, deren Befestigungsfläche zur Montage des Verriegelungselementes, beispielsweise eines Schließbolzens dient.

Vorteilhafte Ausführungsformen der Erfindung sind in der Beschreibung, der Zeichnung sowie den Unteransprüchen beschrieben.

Der Trägerplatte kann eine Führung, vorzugsweise eine Linearführung zugeordnet sein, um eine lineare Hin- und Herbewegung zu gewährleisten, um die Tür oder Klappe des Kraftfahrzeuges zu schließen. Hierbei ist es vorteilhaft, wenn die Führung an einer Grundplatte ausgebildet ist, die vorzugsweise als Antriebsträger dient. Eine derartige Grundplatte ermöglicht auf einfache Weise die Montage des Antriebsmotors und trägt somit zu einem kompakten Aufbau bei.

Der Exzenter ist in einem Langloch der Trägerplatte geführt, um die Rotationsbewegung des Antriebsmotors in eine Linearbewegung der Trägerplatte umzuwandeln. Hierbei ist es vorteilhaft, wenn eine 180°-Drehung des Exzenters eine Verschiebung der Trägerplatte von einer Schließstellung in eine Offenstellung und umgekehrt bewirkt, da in diesem Fall eine sichere Verriegelung gewährleistet ist.

Die Befestigungsfläche der Trägerplatte ist bevorzugt eben ausgebildet, um eine Montage unterschiedlicher Verriegelungselemente zu ermöglichen. Hierbei kann das Verriegelungselement mit einem Halteblock auf der Trägerplatte befestigt sein.

Nachfolgend wird die folgende Erfindung rein beispielhaft anhand einer vorteilhaften Ausführungsform und unter Bezugnahme auf die beigefügten Zeichnungen beschrieben. Es zeigen:
- Fig. 1: eine Querschnittsansicht einer Schließhilfe; und
- Fig. 2: eine Draufsicht auf die Schließhilfe von Fig. 1.

Die in Fig. 1 dargestellte Schließhilfe weist eine Grundplatte 10 auf, die im wesentlichen flächig und eben ausgebildet ist und an ihrer Oberseite eine Trägerplatte 12 lagert, die über nicht dargestellte Linearführungen (in Fig. 1) nach rechts und links verschiebbar ist. Die Grundplatte 10 dient gleichzeitig als Träger für einen Antriebsmotor 14, an dessen Abtriebswelle 16 exzentrisch ein Bolzen 18 mit kreisförmigem Querschnitt angebracht ist.

Die Oberseite der Trägerplatte 12 ist im wesentlichen eben ausgebildet und bildet eine Befestigungsfläche 20 zur Montage eines Verriegelungselementes, in das ein Schloß der Tür oder Klappe eingreifen kann. Bei dem dargestellten Ausführungsbeispiel ist das Verriegelungselement durch einen Schließbügel 22 gebildet, der über einen Halteblock 24 auf der Befestigungsfläche 20 der Trägerplatte 12 befestigt ist.

Wie Fig. 2 zeigt, ist der auf der Abtriebswelle 16 exzentrisch angeordnete Bolzen 18 in einem Langloch 26 der Trägerplatte 12 geführt, so daß bei einer Drehung des Antriebsmotors 14 diese Drehbewegung über den als Exzenter wirkenden Bolzen 18 in eine Linearbewegung der Trägerplatte 12 in Pfeilrichtung umgewandelt wird. Bewegt sich somit der Bolzen 18 von der in Fig. 2 dargestellten Lage durch Drehung des Antriebsmotors 14 im Uhrzeigersinn, so wird die Trägerplatte 12 in Figur 2 in Pfeilrichtung verschoben, bis sich der Bolzen 18 in der gestrichelt dargestellten Lage befindet. Hierbei hat sich zusammen mit der Trägerplatte 12 auch der darauf montierte Schließbügel 22 verschoben.

Wie in den Fig. 1 und 2 angedeutet ist, kann durch Drehen des Antriebsmotors 14 bzw. des Bolzens 18 um 180° der Schließbügel 22 von einer geschlossenen Position in eine offene Position bewegt werden. Hierbei kann das Schloß einer zugeordneten Tür oder Klappe in der offenen Position leicht in den Schließbügel einrasten, da die Türdichtung beim Schließen der Türe noch keinen großen Widerstand entgegensetzt. Durch Aktivieren der Schließhilfe wird anschließend der Schließbügel 22 in die geschlossene Position bewegt, in der die Türe oder die Klappe des Kraftfahrzeuges ordnungsgemäß verschlossen ist. Die Aktivierung der Schließhilfe wird dabei über einen Schalter oder einen Signalgeber eingeleitet, der ein Signal an eine zugeordnete Steuerung für den Schließvorgang freigibt. Nach dem Aktivieren der Schließhilfe treibt der Antriebsmotor 16, der vorzugsweise als Getriebemotor ausgebildet ist, über die Abtriebswelle 16 den als Exzenter wirkenden Bolzen 18 an, der wiederum durch die vorgesehene Linearführung die Trägerplatte 12 linear und relativ zu der Grundplatte 10 bewegt. Da der Schließbügel nach Einrasten des Schlosses mit der Tür bzw. der Klappe verbunden ist, wird diese durch die Linearbewegung der Trägerplatte an die Tür- bzw. Klappendichtung angepreßt. Für einen nachfolgenden "Öffnungsvorgang" treibt der Antriebsmotor 14 die Abtriebswelle 16 um weitere 180°, so daß die Trägerplatte 12 zusammen mit dem Schließbügel 22 entsprechend "nach außen" bewegt wird. Da sich der Exzenter 18 sowohl in der Offenstellung wie auch in der Schließstellung in seinem Totpunkt befindet, ist die Trägerplatte 12 in diesen beiden Stellungen blockiert und kann nicht bewegt werden.

Durch die erfindungsgemäß vorgesehene Trägerplatte 12, die eine große Befestigungsfläche für unterschiedlichste Verriegelungselemente 22 bietet, läßt sich die erfindungsgemäße Schließhilfe universell und für unterschiedliche Fahrzeugtypen einsetzen.

### Bezugszeichenliste

- 10: Grundplatte
- 12: Trägerplatte
- 14: Antriebsmotor
- 16: Abtriebswelle
- 18: Exzenter
- 20: Befestigungsfläche
- 22: Schließbügel
- 24: Halteblock
- 26: Langloch

## Patentansprüche

1. Schließhilfe für Türen oder Klappen eines Kraftfahrzeuges, mit
- einem Antriebsmotor (14);
- einem von dem Antriebsmotor (14) angetriebenen Exzenter (18); und
- einer von dem Exzenter (18) linear verschiebbaren Trägerplatte (12) mit einer Befestigungsfläche (20) für ein Verriegelungselement (22) eines Schlosses,
**dadurch gekennzeichnet, daß**
als Exzenter ein Bolzen (18) unmittelbar auf einer Abtriebswelle (16) des Antriebsmotors (14) angeordnet ist, und
der Exzenter (18) in einem Langloch (26) der Trägerplatte (12) geführt ist.

2. Schließhilfe nach Anspruch 1,
**dadurch gekennzeichnet, daß**
das Verriegelungselement ein Schließkeil, ein Schließbolzen oder ein Schließbügel (22) ist.

3. Schließhilfe nach zumindest einem der vorstehenden Ansprüche,
**dadurch gekennzeichnet, daß**
der Trägerplatte (12) eine Führung, vorzugsweise eine Linearführung zugeordnet ist.

4. Schließhilfe nach Anspruch 3,
**dadurch gekennzeichnet, daß**
die Führung an einer Grundplatte (10) ausgebildet ist, die vorzugsweise als Antriebsträger dient.

5. Schließhilfe nach zumindest einem der vorstehenden Ansprüche, **dadurch gekennzeichnet, daß**
eine 180°-Drehung des Exzenters (18) eine Verschiebung der Trägerplatte (12) von einer Schließstellung in eine Offenstellung und umgekehrt bewirkt.

6. Schließhilfe nach zumindest einem der vorstehenden Ansprüche, **dadurch gekennzeichnet, daß**
die Befestigungsfläche (20) eben ausgebildet ist.

7. Schließhilfe nach zumindest einem der vorstehenden Ansprüche, **dadurch gekennzeichnet, daß**
das Verriegelungselement (22) mit einem Halteblock (24) auf der Trägerplatte (12) befestigt ist.

## Claims

1. Closure aid for doors or flaps or tailgates of a motor vehicle, comprising
- a drive motor (14);
- an eccentric element (18) which is driven by the drive motor (14); and
- a carrier plate (12) which can be linearly displaced by the eccentric element (18) and which has a mounting surface (20) for a latching element (22) of a lock,
**characterised in that** a bolt (18) is arranged directly on an output drive shaft (16) of the drive motor (14) as an eccentric element; and
**in that** the eccentric element (18) is guided in an elongate bore (26) of the carrier plate (12).

2. Closure aid in accordance with claim 1, **characterised in that** the latching element is a closure wedge, a closure bolt or a closure hoop (22).

3. Closure aid in accordance with at least one of the preceding claims, **characterised in that** a guide, preferably a linear guide, is associated with the carrier plate (12).

4. Closure aid in accordance with claim 3, **characterised in that** the guide is formed at a base plate (10) which preferably serves as a drive carrier.

5. Closure aid in accordance with at least one of the preceding claims, **characterised in that** a 180° rotation of the eccentric element (18) effects a displacement of the carrier plate (12) from a closure position into an open position and vice versa.

6. Closure aid in accordance with at least one of the preceding claims, **characterised in that** the mounting surface (20) is made planar.

7. Closure aid in accordance with at least one of the preceding claims, **characterised in that** the latching element (22) is fastened to the carrier plate (12) by a holding block (24).

## Revendications

1. Dispositif d'assistance à la fermeture pour une porte ou un capot de véhicule automobile, comportant
- un moteur d'entraînement (14),
- un excentrique (18) entraîné par le moteur d'entraînement (14), et
- une plaque porteuse (12) déplaçable linéairement par l'excentrique (18) et comportant une surface de fixation (20) pour un élément de verrouillage (22) d'une serrure,
**caractérisé en ce qu'**à titre d'excentrique un goujon (18) est agencé directement sur un arbre mené (16) du moteur d'entraînement (14) et l'excentrique (18) est guidé dans un trou oblong (26) de la plaque porteuse (12).

2. Dispositif d'assistance à la fermeture selon la revendication 1, **caractérisé en ce que** l'élément de verrouillage est une cale de fermeture, un goujon de fermeture ou un arceau de fermeture (22).

3. Dispositif d'assistance à la fermeture selon l'une au moins des revendications précédentes, **caractérisé en ce qu'**à la plaque porteuse (12) est associé un guidage, de préférence un guidage linéaire.

4. Dispositif d'assistance à la fermeture selon la revendication 3, **caractérisé en ce que** le guidage est réalisé sur une plaque de base (10) qui sert de préférence de support d'entraînement.

5. Dispositif d'assistance à la fermeture selon l'une au moins des revendications précédentes, **caractérisé en ce qu'**une rotation de l'excentrique (18) sur 180° provoque une translation de la plaque porteuse (12) depuis une position de fermeture jusque dans une position d'ouverture et inversement.

6. Dispositif d'assistance à la fermeture selon l'une au moins des revendications précédentes, **caractérisé en ce que** la surface de fixation (20) est réalisée plane.

7. Dispositif d'assistance à la fermeture selon l'une au moins des revendications précédentes, **caractérisé en ce que** l'élément de verrouillage (22) est fixé par un bloc de retenue (24) sur la plaque porteuse (12).
